# EUROPÄISCHE PATENTSCHRIFT

(11) **EP 2 172 958 B1**
(45) Veröffentlichungstag und Bekanntmachung des Hinweises auf die Patenterteilung: **06.04.2016**
(21) Anmeldenummer: 09171953.4
(22) Anmeldetag: 01.10.2009
(51) Int. Cl.: H01H 9/18, H01H 19/14

(54) **Hausgerätvorrichtung**
Household device
Dispositif d'appareil ménager

(30) Priorität: 02.10.2008 DE 102008042572
(43) Veröffentlichungstag der Anmeldung: 07.04.2010
(73) Patentinhaber: BSH Hausgeräte GmbH, 81739 München (DE)
(72) Erfinder: Krüger, Werner, 75031 Eppingen (DE); Nüssler, Gerhard, 80798 München (DE); Tinz, Bernhard Harald, 72766 Reutlingen (DE); Tinz, Teresa Valerie, 8834 Schindellegi (CH)

(56) Entgegenhaltungen:
- DE-A1- 10 345 197
- DE-A1-102006 034 598

## Beschreibung

Die Erfindung geht aus von einer Hausgerätvorrichtung nach dem Oberbegriff des Anspruchs 1.

Aus der DE 10 2006 034 598 A1 ist eine Vorrichtung mit einem drehbar gelagerten Betätigungsmittel bekannt. In einem Aufnahmebereich des Betätigungsmittels ist eine Ultraviolett-Leuchtdiode angeordnet, welche bei einem Betrieb der Vorrichtung Ziffern bestrahlt, welche auf eine Bedienblende aufgedruckt sind. Aufgrund des Anstrahlens der Ziffern senden die Ziffern sichtbares Licht aus.

Die Aufgabe der Erfindung besteht insbesondere darin, eine gattungsgemäße Vorrichtung mit verbesserten Eigenschaften hinsichtlich einer komfortablen Bedienbarkeit bereitzustellen. Die Aufgabe wird erfindungsgemäß durch die Merkmale des Patentanspruchs 1 und die Nebenansprüche gelöst, während vorteilhafte Ausgestaltungen und Weiterbildungen der Erfindung den Unteransprüchen entnommen werden können.

Die Erfindung geht aus von einer Hausgerätvorrichtung mit wenigstens einer Bedieneinheit, welche bei zumindest einem Betriebsvorgang Licht aussendet.

Es wird vorgeschlagen, dass die Bedieneinheit wenigstens einen fluoreszierenden Teilbereich aufweist. Unter einem "fluoreszierenden" Teilbereich soll insbesondere ein Teilbereich mit Teilchen verstanden werden, welche jeweils wenigstens ein Elektron aufweisen, das durch elektromagnetische Wellen und insbesondere durch UV-Licht von einem ersten quantenmechanischen Zustand in wenigstens einen energiereicheren quantenmechanischen Zustand anregbar ist. Der energiereichere quantenmechanische Zustand hat hierbei eine mittlere Lebensdauer von weniger als einer halben Sekunde, insbesondere von weniger als einer zehntel Sekunde, vorteilhafterweise von weniger als einer hundertstel Sekunde, vorzugsweise von weniger als einer Millisekunde, besonders vorteilhaft von weniger als einer Mikrosekunde und besonders bevorzugt von weniger als fünfzig Nanosekunden. Insbesondere ist ein Übergang des Elektrons von dem energiereicheren quantenmechanischen Zustand in den ersten quantenmechanischen Zustand spinerlaubt und im Besonderen erfolgt der Übergang des Elektrons von dem energiereicheren quantenmechanischen Zustand in den ersten quantenmechanischen Zustand direkt und nicht über einen quantenmechanischen Zwischenzustand, welcher insbesondere ein metastabiler Zustand ist. Darunter, dass ein Übergang von dem energiereicheren quantenmechanischen Zustand in den ersten quantenmechanischen Zustand "spinerlaubt" ist, soll insbesondere verstanden werden, dass ein Gesamtspin des Teilchens in dem energiereicheren quantenmechanischen Zustand und ein Gesamtspin des Teilchens in dem ersten quantenmechanischen Zustand identisch sind und/oder dass ein Gesamtspin ungepaarter Elektronen des Teilchens in dem energiereicheren quantenmechanischen Zustand und ein Gesamtspin ungepaarter Elektronen des Teilchens in dem ersten quantenmechanischen Zustand identisch sind. Mit einer erfindungsgemäßen Ausgestaltung kann eine komfortable Bedienbarkeit erreicht werden. Insbesondere kann eine komfortable Ablesbarkeit eines Betriebsmodus bzw. einer Temperatureinstellung erreicht werden.
Ferner wird vorgeschlagen, dass die Bedieneinheit wenigstens ein drehbar gelagertes Bedienmittel aufweist, welches ein Beleuchtungsmittel umfasst. Hierdurch kann eine hohe Funktionalität erreicht werden. Insbesondere kann eine einfache Ablesbarkeit einer Bedieninformation erreicht werden.

Das Beleuchtungsmittel weist eine durchschnittliche Abstrahlrichtung auf, welche schräg zu einer nächstliegenden radialen Richtung des Bedienmittels verläuft. Unter einer "durchschnittlichen Abstrahlrichtung" soll insbesondere eine Richtung eines Vektors $〈 {\int }_{Kugeloberfl {a}^{¨} chel} \sqrt{{\vec{S}}^{2}} \hat{S} do 〉$ verstanden werden, wobei unter "*̅S̅*̅²" ein Quadrat des Poynting-Vektors von von dem Beleuchtungsmittel abgestrahlten Feldern und unter "*S*" der auf den Betrag Eins normierte Poynting-Vektor verstanden werden soll. Ferner soll hierbei unter $ʺ {\int }_{Kugeloberfl {a}^{¨} che} doʺ$ ein Oberflächenintegral über eine Kugeloberfläche verstanden werden, durch welche eine gesamte von dem Beleuchtungsmittel emittierte Strahlung propagiert und deren Mittelpunkt in einem Mittelpunkt desjenigen Bereichs des Beleuchtungsmittels liegt, welcher bei einem Betrieb Licht emittiert. Außerdem soll unter den Klammern zu "〈...〉" eine zeitliche Mittelung des von den Klammern eingeschlossenen Ausdrucks über eine Sekunde verstanden werden soll. Unter einer "radialen Richtung" des Bedienmittels soll insbesondere eine Richtung verstanden werden, welche senkrecht zu einer Drehachse des Bedienmittels verläuft. Unter einer zu der durchschnittlichen Abstrahlrichtung "nächstliegenden" radialen Richtung soll insbesondere eine radiale Richtung verstanden werden, welche mit der durchschnittlichen Abstrahlrichtung in einem Vergleich zu anderen radialen Richtungen des Bedienmittels einen minimalen Winkel einschließt. Darunter, dass eine erste Richtung schräg zu einer zweiten Richtung verläuft, soll insbesondere verstanden werden, dass die erste Richtung und die zweite Richtung nur Winkel einschließen, welche größer als fünf Grad, insbesondere größer als zehn Grad, vorteilhafterweise größer als zwanzig Grad und besonders bevorzugt größer als fünfundzwanzig Grad sind. Hierdurch kann eine einfache Konstruktion erreicht werden. Insbesondere können auf einer Blende aufgedruckte Bediensymbole einfach und insbesondere ohne eine Umlenkung von Licht beleuchtet werden.
Mit Vorteil weist das Bedienmittel eine intransparente Frontseite auf. Darunter, dass die Frontseite "intransparent" ist, soll insbesondere verstanden werden, dass die Frontseite für Licht mit einer Wellenlänge, welche in einem für Menschen sichtbaren Wellenlängenbereich liegt, undurchlässig ist. Unter einer "Frontseite" des Bedienmittels soll insbesondere eine Seite des Bedienmittels verstanden werden, welche bei einer Frontalansicht auf das Bedienmittel vollständig sichtbar ist. Auf diese Weise kann eine kostengünstige Ausbildung erreicht werden.
Außerdem wird vorgeschlagen, dass das Beleuchtungsmittel bei wenigstens einem Betriebsvorgang durch eine Beleuchtung des fluoreszierenden Teilbereichs einen Farbwechsel des Teilbereichs bewirkt. Hierdurch kann eine komfortable Ablesbarkeit eines Betriebszustands erreicht werden.

Das Bedienmittel weist wenigstens einen Einsatz auf, welcher bei wenigstens einem Betriebsvorgang in einem Strahlengang des Beleuchtungsmittels angeordnet ist. Unter einem "Einsatz" des Bedienmittels soll insbesondere wenigstens ein Bauteil verstanden werden, welches zumindest teilweise in einem Aufnahmebereich des Bedienmittels angeordnet ist. Damit kann eine einfache Montage erreicht werden. Insbesondere kann einem intransparenten Teil eines Bedienmittels ein transparenter Teil auf einfache Weise hinzugefügt werden. Eine kostengünstige Ausbildung des Einsatzes kann erreicht werden, wenn der Einsatz den Strahlengang bei dem Betriebsvorgang im Wesentlichen unverändert passieren lässt. Darunter, dass der Einsatz den Strahlengang "im Wesentlichen" unverändert passieren lässt, soll insbesondere verstanden werden, dass wenigstens siebzig Prozent aller Ausbreitungsrichtungen, welche von dem Beleuchtungsmittel bei einem Betriebsvorgang ausgesendete und den Einsatz durchquerende Photonen aufweisen, um weniger als fünfzehn Grad, vorteilhafterweise um weniger als acht Grad und besonders bevorzugt um weniger als drei Grad durch den Einsatz geändert werden.

In einer bevorzugten Ausführungsvariante der Erfindung weist das Bedienmittel wenigstens eine Seite auf, über welche sich der Einsatz zumindest großteilig entlang einer Breitenerstreckung und/oder einer Längserstreckung der Seite erstreckt. Darunter, dass sich der Einsatz "großteilig" entlang einer Breitenerstreckung und/oder einer Längserstreckung der Seite erstreckt, soll insbesondere verstanden werden, dass sich der Einsatz über wenigstens fünfzig Prozent, vorteilhafterweise über zumidest siebzig Prozent und besonders bevorzugt über wenigstens neunzig Prozent einer maximalen Breitenerstreckung und/oder einer maximalen Längserstreckung der Seite erstreckt. Hierdurch kann eine übersichtliche Bedienbarkeit erreicht werden. Insbesondere kann eine große Ausdehnung eines Bereichs des Einsatzes erreicht werden, welcher bei wenigstens einem Betriebsvorgang von Strahlen des Beleuchtungsmittels durchquert wird. Eine besonders übersichtliche Bedienbarkeit kann erreicht werden, wenn der Einsatz entlang einer Drehachse des Bedienmittels eine Verjüngung aufweist, wodurch der Einsatz insbesondere eine Indexmarke bilden kann.

Ferner wird vorgeschlagen, dass der Einsatz in wenigstens einem Betriebszustand in zumindest einer Ansicht eine T-förmige Kontur aufweist. Auf diese Weise kann bei einer übersichtlichen Bedienbarkeit eine konstruktiv einfache Ausbildung erreicht werden.

Mit Vorteil weist das Bedienmittel eine Frontfläche auf, welche zeigemittellos ausgebildet ist. Unter einer "Frontfläche" des Bedienmittels soll insbesondere eine Fläche des Bedienmittels verstanden werden, welche bei einer Frontalansicht auf das Bedienmittel vollständig sichtbar ist. Darunter, dass die Frontfläche "zeigemittellos" ausgebildet ist, soll insbesondere verstanden werden, dass die Frontfläche frei von Symbolen und Ausformungen ist, welche auf ein Bediensymbol zeigen und/oder das Bediensymbol markieren. Hiermit kann eine einfache Bauweise erreicht werden.

Vorzugsweise bildet der fluoreszierende Teilbereich wenigstens ein Bediensymbol. Unter einem "Bediensymbol" soll insbesondere ein Zeichen und/oder ein geometrisches Objekt verstanden werden, welches dazu vorgesehen ist, einen Betriebsmodus und/oder ein Charakteristikum des Betriebszustands zu kennzeichnen. Unter "vorgesehen" soll insbesondere speziell ausgelegt und/oder speziell ausgestattet verstanden werden. Hierdurch kann eine besonders komfortable Bedienbarkeit erreicht werden. Insbesondere kann ein hoher Kontrast des Bediensymbols relativ zu einem das Bediensymbol umgebenden Bereich erreicht werden.

Weiterhin wird vorgeschlagen, dass das Bedienmittel bei wenigstens einem Betriebsvorgang hauptsächlich unsichtbares Licht aussendet. Unter "unsichtbarem" Licht soll insbesondere UV-Licht und/oder Infrarotlicht verstranden werden. Hierdurch kann eine besonders deutliche Ablesbarkeit einer Bedieninformation erreicht werden. Insbesondere kann ein hoher Kontrast des Bediensymbols relativ zu einem das Bediensymbol umgebenden Bereich erreicht werden.

Vorzugsweise bildet der Einsatz eine Indexmarke, wodurch Bauteile eingespart werden können.

Eine kostengünstige Ausbildung kann erreicht werden, wenn das Beleuchtungsmittel durch eine UV-Leuchtdiode gebildet ist.

Ein besonders hoher Bedienkomfort kann erreicht werden, wenn das Bedienmittel zumindest teilweise in einer Bedienblende versenkbar ist.

Weitere Vorteile ergeben sich aus der folgenden Zeichnungsbeschreibung. In der Zeichnung ist ein Ausführungsbeispiel der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: eine dreidimensionale Ansicht einer Hausgerätvorrichtung mit einem Bedienmittel,
- Fig. 2: eine dreidimensionale Ansicht eines Beleuchtungsmittels des Bedienmittels und einer Blendenoberfläche, wobei eine Position des Bedienmittels angedeutet wurde,
- Fig. 2A: eine Seitenansicht auf das Beleuchtungsmittel senkrecht zu einer Drehachse, um welche das Bedienmittel drehbar ist,
- Fig. 3: eine Draufsicht auf eine Oberseite des Bedienmittels, welche einen Einsatz aufweist, und
- Fig. 4: ein als Backofen ausgebildetes Hausgerät mit einer erfindungsgemäßen Hausgerätvorrichtung.

Die Figuren 1 und 2 zeigen eine erfindungsgemäße Hausgerätvorrichtung mit einer Bedieneinheit 10, welche einen fluoreszierenden Teilbereich 12 und ein drehbar gelagertes Bedienmittel 14 aufweist. Das Bedienmittel 14 umfasst ein Beleuchtungsmittel 16, welches als UV-Leuchtdiode ausgebildet ist. Bei einer Benutzung des Bedienmittels 14 leuchtet das Beleuchtungsmittel 16 den fluoreszierenden Teilbereich 12 an, wodurch Elektronen des Teilbereichs in ein in einem Vergleich zu ihrem Grundzustand höheren Energieniveau angehoben werden und danach durch spontane Emission wieder in den Grundzustand übergehen, wobei Photonen emittiert werden. Bei einem Betrieb des Beleuchtungsmittels 16 weist ein Großteil der von dem Beleuchtungsmittel 16 emittierten Photonen eine Wellenlänge auf, welche im UV-Bereich liegt.

Der fluoreszierende Teilbereich 12 bildet ein Bediensymbol 40. Das Bediensymbol ist als Rechteck ausgebildet, welches in einer Beleuchtung mit Tageslicht, bei welchem kein Licht des Beleuchtungsmittels 16 auf den Teilbereich 12 trifft, eine weiße Farbe aufweist. Wird der Teilbereich 12 durch das Beleuchtungsmittel 16 beleuchtet, so weist dieser eine rote Farbe auf. Prinzipiell ist auch denkbar, dass der Teilbereich 12 alternativ oder zusätzlich in einem beleuchteten und/oder unbeleuchteten Zustand andere Farben als Weiß und Rot aufweist.

Das Bedienmittel 14 ist drehbar um eine Drehachse 32 gelagert, welche senkrecht zu einer Blendenoberfläche 42 der Hausgerätvorrichtung verläuft. Eine durchschnittliche Abstrahlrichtung 18 des Beleuchtungsmittels 16 schließt mit einer relativ zu der Abstrahlrichtung 18 nächstliegenden radialen Richtung 20 einen Winkel 44 von zwanzig Grad ein. Die nächstliegende radiale Richtung 20 ist diejenige Richtung, welche durch eine Parallelprojektion der Abstrahlrichtung 18 parallel zu der Drehachse 32 auf eine senkrecht zu der Drehachse 32 verlaufende Ebene konstruierbar ist. Bei einem Betrieb des Beleuchtungsmittels 16 emittiert das Beleuchtungsmittel 16 hauptsächlich Licht im Wesentlichen parallel zu der Abstrahlrichtung 18. Das Licht trifft zum Teil auf den Teilbereich 12, welcher auf der Blendenoberfläche 42 angeordnet ist.
Figur 2A zeigt eine Seitenansicht auf das Beleuchtungsmittel 16 senkrecht zu der Drehachse 32, der nächstliegenden radialen Richtung 20 und der Abstrahlrichtung 18. Die radiale Richtung 20 und die durchschnittliche Abstrahlrichtung 18 schließen den Winkel 44 ein.
Das Bedienmittel 14 weist eine Frontseite 22 auf, welche bei einer Frontansicht auf die Hausgerätvorrichtung entlang der Drehachse 32 vollständig sichtbar ist. Die Frontseite 22 ist aus Polybutylenterephthalat gebildet und für sichtbares Licht undurchlässig. Eine gesamte Frontfläche der Frontseite 22 ist zeigemittellos ausgebildet und ist außerdem frei von Bedruckungen.
Ferner weist das Bedienmittel 14 einen Einsatz 24 auf, welcher bei einem Betrieb des Beleuchtungsmittels 16 in einem Strahlengang 46 des Beleuchtungsmittels 16 angeordnet ist. Die durchschnittliche Abstrahlrichtung 18 schneidet den Einsatz 24, welcher aus Polycarbonat gebildet ist. Eine Ausbreitungsrichtung von Photonen, die von dem Beleuchtungsmittel 16 emittiert werden, ist nach einer Durchquerung des Einsatzes 24 unverändert.
Figur 3 zeigt eine Ansicht einer Oberseite 48 des Bedienmittels 14 entlang der radialen Richtung 20. Ein Teil 50 der Oberseite 48, welcher eine T-förmige Kontur aufweist, ist von dem Einsatz 24 gebildet. Ein hinterer Teilbereich 52 des Teils 50 weist in eine Drehrichtung 54 um die Drehachse 32 eine längere maximale Erstreckung auf als ein vorderer Teilbereich 56. Hierdurch kann eine zuverlässige Ausleuchtung des Bediensymbols 40 erreicht werden. Ferner bildet der Teilbereich 56 eine Indexmarke. Der Teilbereich 52 weist einen geringeren Abstand von der Blendenoberfläche 42 auf als der Teilbereich 56. Die Teilbereiche 52 und 56 sind entlang der Drehachse 32 unmittelbar hintereinander angeordnet, wodurch die Teilbereiche 52, 56 eine Verjüngung des Einsatzes 24 entlang der Drehachse 32 bilden. Ferner sind beide Teilbereiche 52, 56 rechteckförmig ausgebildet.

Die Oberseite 48 ist identisch mit einer Seite 26 des Bedienmittels 14, über welche sich der Einsatz 24 über eine maximale Breitenerstreckung 28 der Seite 26 parallel zu der Drehrichtung 54 erstreckt. Außerdem erstreckt sich der Einsatz über eine maximale Längserstreckung 30 der Seite 26 entlang der Drehachse 32.

Die Bedieneinheit 10 weist ferner weitere fluoreszierende Bediensymbole auf, welche entlang eines Kreises, welcher das Bedienmittel 14 umgibt, auf der Blendenoberfläche 42 angeordnet sind (Figuren 1 und 2). Die Bediensymbole kennzeichnen Gartemperaturen. Prinzipiell ist auch denkbar, dass die Bediensymbole Betriebsmodi kennzeichnen.

Eine an die Seite 26 angrenzende Seitenfläche 58 des Bedienmittels 14 weist eine länglich gekrümmte Oberfläche 60 auf. Die Oberfläche 60 weist eine Längserstreckungsrichtung auf, die parallel zu der radialen Richtung 20 ist. Darunter, dass die Oberfläche 60 "länglich gekrümmt" ist, soll verstanden werden, dass die Oberfläche 60 eine Krümmung entlang einer radialen Richtung bezüglich der Drehachse 32 aufweist, welche kleiner ist als eine Krümmung, die ein entlang der Drehrichtung 54 verlaufender Kreis mit einem Punkt der Drehachse 32 als Mittelpunkt und mit einem Radius, welcher gleich einem Abstand eines Punktes der Oberfläche 60 zu der Drehachse ist, aufweist.

Figur 4 zeigt ein als Backofen ausgebildetes Hausgerät mit einer erfindungsgemäßen Hausgerätvorrichtung. Das Bedienmittel 14 ist durch ein Drücken des Bedienmittels 14 entlang der Drehachse 32 in die Blendenoberfläche 42 versenkbar, so dass nur die Frontfläche 38 in einer Außenansicht auf das Hausgerät sichtbar ist und die Seite 26 in einem Innenbereich des Hausgeräts angeordnet ist.

### Bezugszeichen

- 10: Bedieneinheit
- 12: Teilbereich
- 14: Bedienmittel
- 16: Beleuchtungsmittel
- 18: Abstrahlrichtung
- 20: Richtung
- 22: Frontseite
- 24: Einsatz
- 26: Seite
- 28: Breitenerstreckung
- 30: Längserstreckung
- 32: Drehachse
- 34: Verjüngung
- 36: Kontur
- 38: Frontfläche
- 40: Bediensymbol
- 42: Blendenoberfläche
- 44: Winkel
- 46: Strahlengang
- 48: Oberseite
- 50: Teil
- 52: Teilbereich
- 54: Drehrichtung
- 56: Teilbereich
- 58: Seitenfläche
- 60: Oberfläche

## Patentansprüche

1. Hausgerätvorrichtung mit wenigstens einer Bedieneinheit (10), welche bei zumindest einem Betriebsvorgang Licht aussendet, wobei die Bedieneinheit (10) wenigstens einen fluoreszierenden Teilbereich (12) aufweist und wenigstens ein drehbar gelagertes Bedienmittel (14) aufweist, welches ein Beleuchtungsmittel (16) umfasst, wobei das Bedienmittel (14) wenigstens einen Einsatz (24) aufweist, welcher bei wenigstens einem Betriebsvorgang in einem Strahlengang (46) des Beleuchtungsmittels (16) angeordnet ist,
**dadurch gekennzeichnet, dass**
das Beleuchtungsmittel (16) eine durchschnittliche Abstrahlrichtung (18) aufweist, welche schräg zu einer nächstliegenden radialen Richtung (20) des Bedienmittels (14) verläuft, wobei der Einsatz (24) den Strahlengang bei dem Betriebsvorgang im Wesentlichen unverändert passieren lässt.

2. Hausgerätvorrichtung nach Anspruch 1,
**dadurch gekennzeichnet, dass**
das Bedienmittel (14) eine intransparente Frontseite (22) aufweist.

3. Hausgerätvorrichtung nach einem der vorhergehenden Ansprüche,
**dadurch gekennzeichnet, dass**
das Beleuchtungsmittel (16) bei wenigstens einem Betriebsvorgang durch eine Beleuchtung des fluoreszierenden Teilbereichs (12) einen Farbwechsel des Teilbereichs (12) bewirkt.

4. Hausgerätvorrichtung nach einem der vorhergehenden Ansprüche,
**dadurch gekennzeichnet, dass**
das Bedienmittel (14) wenigstens eine Seite (26) aufweist, über welche sich der Einsatz (24) zumindest großteilig entlang einer Breitenerstreckung (28) und/oder einer Längserstreckung (30) der Seite (26) erstreckt.

5. Hausgerätvorrichtung nach einem der vorhergehenden Ansprüche,
**dadurch gekennzeichnet, dass**
der Einsatz (24) entlang einer Drehachse (32) des Bedienmittels (14) eine Verjüngung (34) aufweist.

6. Hausgerätvorrichtung nach einem der vorhergehenden Ansprüche,
**dadurch gekennzeichnet, dass**
der Einsatz (24) in wenigstens einem Betriebszustand in zumindest einer Ansicht eine T-förmige Kontur (36) aufweist.

7. Hausgerätvorrichtung nach einem der vorhergehenden Ansprüche,
**dadurch gekennzeichnet, dass**
das Bedienmittel (14) eine Frontfläche (38) aufweist, welche zeigemittellos ausgebildet ist.

8. Hausgerätvorrichtung nach einem der vorherigen Ansprüche,
**dadurch gekennzeichnet, dass**
der fluoreszierende Teilbereich (12) wenigstens ein Bediensymbol (40) bildet.

9. Hausgerätvorrichtung nach einem der vorhergehenden Ansprüche,
**dadurch gekennzeichnet, dass**
das Bedienmittel (14) bei wenigstens einem Betriebsvorgang hauptsächlich unsichtbares Licht aussendet.

10. Hausgerät, insbesondere Backofen, mit einer Hausgerätvorrichtung nach einem
der Ansprüche 1 bis9.

11. Hausgeräteverfahren, insbesondere mit einer Hausgerätvorrichtung nach einem
der Ansprüche 1 bis9, bei welchem wenigstens ein fluoreszierender Teilbereich (12) einer Bedieneinheit (10) angeleuchtet wird, wobei bei wenigstens einem Betriebsvorgang wenigstens ein Einsatz (24) wenigstens eines drehbar gelagerten Bedienmittels (14) der Bedieneinheit (10) in einem Strahlengang (46) eines Beleuchtungsmittels (16) angeordnet wird,
**dadurch gekennzeichnet, dass**
eine durchschnittliche Abstrahlrichtung (18) des Beleuchtungsmittels (16) schräg zu einer nächstliegenden radialen Richtung (20) des Bedienmittels (14) verläuft, wobei der Einsatz (24) den Strahlengang bei dem Betriebsvorgang im Wesentlichen unverändert passieren lässt.

## Claims

1. Household device having at least one control unit (10) which emits light in at least one operational process, wherein the control unit (10) has at least one fluorescent sub-area (12) and at least one rotatably mounted control means (14) which comprises a light source (16), wherein the control means (14) has at least one insert (24) which during at least one operational process is arranged in a beam path (46) of the light source (16),
**characterised in that**
the light source (16) has an average direction of radiation (18) which runs obliquely to the nearest radial direction (20) of the control means (14), wherein the insert (24) allows the beam path to pass essentially unchanged during the operational process.

2. Household device according to claim 1,
**characterised in that**
the control means (14) has an opaque front side (22).

3. Household device according to one of the preceding claims,
**characterised in that**
the light source (16) brings about a change in colour of the sub-area (12) during at least one operational process by illumination of the fluorescent sub-area (12).

4. Household device according to one of the preceding claims,
**characterised in that**
the control means (14) has at least one side (26), over which the insert (24) extends at least in large part along a width extension (28) and/or a longitudinal extension (30) of the side (26).

5. Household device according to one of the preceding claims,
**characterised in that**
the insert (24) has a taper (34) along an axis of rotation (32) of the control means (14).

6. Household device according to one of the preceding claims,
**characterised in that**
the insert (24) has a T-shaped contour (36) in at least one operating state in at least one view.

7. Household device according to one of the preceding claims,
**characterised in that**
the control means (14) has a front surface (38) which is designed to be free of indicators.

8. Household device according to one of the preceding claims,
**characterised in that**
the fluorescent sub-area (12) forms at least one control icon (40).

9. Household device according to one of the preceding claims,
**characterised in that**
the control means (14) emits predominantly invisible light during at least one operational process.

10. Household appliance, in particular a baking oven, having a household device according to one of claims 1 to 9.

11. Household appliance method, in particular having a household device according to one of claims 1 to 9, wherein at least one fluorescent sub-area (12) of a control unit (10) is illuminated, wherein during at least one operational process at least one insert (24) of at least one rotatably mounted control means (14) of the control unit (10) is arranged in a beam path (46) of a light source (16),
**characterised in that**
an average direction of radiation (18) of the light source (16) runs obliquely to the nearest radial direction (20) of the control means (14), wherein the insert (24) allows the beam path to pass essentially unchanged during the operational process.

## Revendications

1. Dispositif d'appareil ménager comprenant au moins une unité de commande (10) laquelle émet de la lumière lors d'au moins une opération de fonctionnement, l'unité de commande (10) présentant au moins une zone partielle fluorescente (12) et au moyen un moyen de commande (14) logé de manière rotative, lequel comprend un moyen d'éclairage (16), le moyen de commande (14) présentant au moins un insert (24), lequel, lors d'au moins une opération de fonctionnement, est disposé dans un trajet du faisceau (46) du moyen d'éclairage (16),
**caractérisé en ce que**
le moyen d'éclairage (16) présente une direction d'émission moyenne (18) laquelle s'étend obliquement par rapport à une direction radiale la plus proche (20) du moyen de commande (14), l'insert (24) laissant passer le trajet du faisceau de manière essentiellement inchangée lors de l'opération de fonctionnement.

2. Dispositif d'appareil ménager selon la revendication 1,
**caractérisé en ce que**
le moyen de commande (14) présente un côté frontal (22) non transparent.

3. Dispositif d'appareil ménager selon l'une quelconque des revendications précédentes,
**caractérisé en ce que**
le moyen d'éclairage (16), lors d'au moins une opération de fonctionnement par un éclairage de la zone partielle fluorescente (12), cause un changement de couleur de la zone partielle (12).

4. Dispositif d'appareil ménager selon l'une quelconque des revendications précédentes,
**caractérisé en ce que**
le moyen de commande (14) présente au moins un côté (26) sur lequel s'étend l'insert (24) au moins en grande partie le long d'une étendue en largeur (28) et/ou d'une étendue en longueur (30) du côté (26).

5. Dispositif d'appareil ménager selon l'une quelconque des revendications précédentes,
**caractérisé en ce que**
l'insert (24) présente un amincissement (34) le long d'un axe de rotation (32) du moyen de commande (14).

6. Dispositif d'appareil ménager selon l'une quelconque des revendications précédentes,
**caractérisé en ce que**
l'insert (24), dans au moins un état de fonctionnement, présente un contour (36) en forme de T dans au moins une vue,

7. Dispositif d'appareil ménager selon l'une quelconque des revendications précédentes,
**caractérisé en ce que**
le moyen de commande (14) présente une surface frontale (38) laquelle est réalisée sans moyen d'indication.

8. Dispositif d'appareil ménager selon l'une quelconque des revendications précédentes,
**caractérisé en ce que**
la zone partielle fluorescente (12) forme au moins un symbole de commande (40).

9. Dispositif d'appareil ménager selon l'une quelconque des revendications précédentes,
**caractérisé en ce que**
le moyen de commande (14), lors d'au moins une opération de fonctionnement, émet de la lumière invisible.

10. Appareil ménager, notamment four de cuisson, comprenant un dispositif d'appareil ménager selon l'une quelconque des revendications 1 à 9.

11. Procédé pour appareil ménager, notamment comprenant un dispositif d'appareil ménager selon l'une quelconque des revendications 1 à 9, dans lequel au moins une zone partielle fluorescente (12) d'une unité de commande (10) est éclairée, au moins un insert (24) d'au moins un moyen de commande (14) logé de manière rotative de l'unité de commande (10) est disposé dans un trajet du faisceau (46) d'un moyen d'éclairage (16) lors d'au moins une opération de fonctionnement,
**caractérisé en ce qu'**
une direction d'émission moyenne (18) du moyen d'éclairage (16) s'étend obliquement par rapport à une direction radiale la plus proche (20) du moyen de commande (14), l'insert (24) laissant passer le trajet du faisceau de manière essentiellement inchangée lors d'une opération de fonctionnement.
